# EUROPÄISCHE PATENTSCHRIFT

(11) **EP 3 502 355 B1**
(45) Veröffentlichungstag und Bekanntmachung des Hinweises auf die Patenterteilung: **08.02.2023**
(21) Anmeldenummer: 18209112.4
(22) Anmeldetag: 29.11.2018
(51) Int. Cl.: E02F 3/36

(54) **ADAPTER, SCHNELLWECHSLER UND SCHNELLWECHSELSYSTEM**
ADAPTER, QUICK COUPLING AND QUICK COUPLING SYSTEM
ADAPTATEUR, DISPOSITIF DE CHANGEMENT RAPIDE ET SYSTÈME DE CHANGEMENT RAPIDE

(30) Priorität: 19.12.2017 DE 102017130436
(43) Veröffentlichungstag der Anmeldung: 26.06.2019
(73) Patentinhaber: OilQuick Deutschland KG, 82297 Steindorf (DE)
(72) Erfinder: Rampp, Christian, 82297 Steindorf (DE)
(74) Vertreter: Charrier Rapp & Liebau

(56) Entgegenhaltungen:
- EP-A1- 1 599 637
- EP-A1- 2 990 538
- CA-A1- 2 308 917
- DE-A1- 4 320 101
- DE-B3-102005 037 105
- DE-B3-102016 010 632
- FR-A1- 2 939 453

## Beschreibung

Die Erfindung betrifft einen Adapter für ein Schnellwechselsystem, einen zu diesem Adapter passenden Schnellwechsler und ein Schnellwechselsystem mit einem solchen Adapter und Schnellwechsler.

Derartige Schnellwechselsysteme werden zum einfachen und bequemen Wechseln von unterschiedlichen Anbaugeräten an Baumaschinen eingesetzt. Damit können z.B. Schwenklöffel, Greifer, Scheren, Verdichter, Magnete, Hydraulikhammer oder andere Anbaugeräte in wenigen Sekunden und mit hohem Sicherheitsstandard von einer Fahrerkabine aus z.B. an einem Ausleger eines Baggers an- bzw. abgekuppelt werden. Sie enthalten in der Regel einen anbaugeräteseitigen Adapter und einen an der Baumaschine angeordneten Schnellwechsler, der an einer Seite z.B. klauenförmige erste Aufnahmen zur Halterung eines am Adapter angeordneten ersten Kopplungselements und an der anderen Seite zweite Aufnahmen mit mindestens einem zwischen einer Lösestellung und einer Verriegelungsstellung bewegbaren Verriegelungselement zur lösbaren Halterung eines am Adapter angeordneten zweiten Kopplungselements aufweist.

Aus der EP 1 599 637 A1 ist ein gattungsgemäßes Schnellwechselsystem bekannt. Dieses weist einen Adapter mit zwei zwischen parallelen Seitenwagen in einem vorgegebenen Abstand voneinander angeordneten Kopplungselementen zur Verbindung des Adapters mit einem Schnellwechsler auf. Der zum Adapter gehörende Schnellwechsler enthält an einer Seite klauenförmige erste Aufnahmen für das erste Kopplungselement und weist an der anderen Seite zweite Aufnahmen mit zwei zwischen einer Lösestellung und einer Verriegelungsstellung bewegbaren Verriegelungselementen zur lösbaren Halterung des zweiten Kopplungselements auf. Die beiden Kopplungselemente sind rohrförmig ausgebildet und weisen einen einheitlichen Durchmesser auf der gesamten Länge auf. An dem einen Kopplungselement ist ein Träger für Kupplungen und Sensoreinheiten befestigt und an dem anderen Kopplungselement sind Sensoren zur Erfassung der korrekten Kupplungsposition angeordnet.

Aufgabe der Erfindung ist es, einen Adapter, einen zugehörigen Schnellwechsler und ein Schnellwechselsystem mit einem derartigen Adapter und Schnellwechsler zu schaffen, die eine verbesserte Führung zwischen dem Adapter und dem Schnellwechsler ermöglichen.

Diese Aufgabe wird durch einen Adapter mit den Merkmalen des Anspruchs 1, durch einen Schnellwechsler mit den Merkmalen des Anspruchs 8 und durch ein Schnellwechselsystem mit den Merkmalen des Anspruchs 12 gelöst. Zweckmäßige Ausgestaltungen und vorteilhafte Weiterbildungen der Erfindung sind in den Unteransprüchen angegeben.

Bei dem erfindungsgemäßen Adapter weist zumindest eines der beiden Kopplungselemente zwei voneinander beabstandete schlankere Kopplungsbereiche zum Eingriff mit dazugehörigen Aufnahmen des Schnellwechslers und einen dazwischen angeordneten Führungsbereich mit einem gegenüber den Kopplungsbereichen vergrößerten Querschnitt auf. Das Kopplungselement mit den beiden voneinander beanstandeten schlankeren Kopplungsbereichen und dem dazwischen angeordneten Führungsbereich ist als zylindrischer Bolzen mit einem geringeren Durchmesser in den Kopplungsbereichen und einem vergrößerten Durchmesser im Führungsbereich ausgeführt. Durch den im Durchmesser erweiterten Führungsbereich am Kopplungselement kann eine zusätzliche Führung des Adapters an dem Schnellwechsler erreicht werden Dies ermöglicht nicht nur eine Positionierhilfe beim Ankoppeln des Adapters an den Schnellwechsler, sondern gewährleistet auch eine verbesserte Führung im gekoppelten Zustand. Auf diese Weise können z.B. betriebsbedingte Schwingungen und dadurch verursachte Schwingungsbrüche oder andere Beschädigungen reduziert werden. Durch die positionsgenauere Führung und Halterung können außerdem Beschädigungen an den elektrischen oder hydraulischen Kupplungselementen vermieden werden. Darüber hinaus wir eine Verbesserung der Kraftübertragung erreicht.

In einer weiteren vorteilhaften Ausführung können an den Übergängen von den äußeren Kopplungsbereichen zu dem inneren Führungsbereich seitliche Führungsflächen vorgesehen sein.

Das mit dem zusätzlichen Führungsbereich versehene Kopplungselement kann einteilig ausgebildet oder aus mehreren Teilen zusammengesetzt sein. So kann z.B. das Kopplungselement als einteilige Welle mit unterschiedlichen Durchmessern ausgeführt sein.

Der im Querschnitt vergrößerte Führungsbereich kann aber auch dadurch hergestellt werden, dass auf eine Welle mit gleichmäßigem Durchmesser eine Hülse, ein Ringsegment oder eine ähnliche Erweiterung aufgesetzt und diese mit Welle verschweißt oder auf andere Weise fest mit der Welle verbunden werden.

Eine weitere Führung und Positionierung kann auch dadurch erreicht werden, dass an mindestens einem der Kopplungselemente zusätzliche Positionierelemente zum formschlüssigen Eingriff mit korrespondierenden Formschlusselementen am Schnellwechsler angeordnet sind. Dadurch kann auch verhindert werden, dass ein nicht an die Anschlüsse des Schnellwechslers angepasster und damit nicht den Sicherheitsbestimmungen genügender Adapter mit einem Schnellwechsler gekoppelt wird. Die Ankopplung mechanisch baugleicher aber hydraulisch unterschiedlicher Schnellwechsler und Adapter kann so vermieden und somit die Sicherheit erhöht werden.

Die Positionierelemente an dem Kopplungselement können z.B. als Nuten zu Eingriff vorstehender Formschlusselemente am Schnellwechsler ausgebildet sein. Die Positionierelemente an dem Kopplungselement können aber auch als Vorsprünge zum Eingriff in entsprechende Vertiefungen am Schnellwechsler ausgeführt sein. Auch andere Positionier- oder Formschlusselemente zum gegenseitigen formschlüssigen Eingriff sind möglich. Die Positionierelemente sind zweckmäßigerweise an dem Führungsteil des Kopplungselements angeordnet. Sie können aber auch an den anderen Bereichen des Kopplungselements angeordnet sein.

Ein erfindungsgemäßer Schnellwechsler weist an einer Seite erste Aufnahmen zur Aufnahme eines ersten Kopplungselements und an der anderen Seite zweite Aufnahmen zur Aufnahme eines zweiten Kopplungselements auf, wobei zumindest zwischen den ersten Aufnahmen ein zurückversetzter oder ausgesparter Aufnahmebereich zur Aufnahme eines im Querschnitt erweiterten Führungsbereichs des ersten Kopplungselements vorgesehen ist. Auch zwischen den zweiten Aufnahmen kann ein entsprechender zurückversetzter oder ausgesparter Aufnahmebereich zur Aufnahme eines im Querschnitt erweiterten Führungsbereichs des zweiten Kopplungselements vorhanden sein.

Zweckmäßigerweise sind an dem zurückversetzten oder ausgesparten Aufnahmebereich seitliche Führungsflächen vorhanden. Auch in dem Aufnahmebereich können ferner zusätzliche Formschlusselemente zum formschlüssigen Eingriff mit korrespondierenden Positionierelementen am Schnellwechsler angeordnet sein. Die Formschlusselemente können an einer innerhalb des Aufnahmebereichs befestigten Leiste angeordnet oder auch direkt an dem Schnellwechsler angeformt sein.

In einer besonders vorteilhaften Ausführung kann ein definierter Anschluss des Schnellwechslers dadurch erreicht werden, dass die Formschlusselemente am Schnellwechsler und die korrespondieren Positionierelemente am Adapter eine definierte Form und/oder vorgegebene Abstände aufweisen. Die Formschlusselemente können z.B. als Vorsprünge oder Ansätze mit unterschiedlichen Abmessungen und/oder spezifischen Abständen ausgebildet sein. In einer für die Kopplung und Verbindung vorteilhaften Ausführung können die Formschlusselemente z.B. als Stege mit keil- oder trapezförmigen Querschnitt ausgebildet ausgeführt sein. Die Formschlusselemente können aber auch als Vertiefungen zum Eingriff entsprechender Vorsprünge an dem Kopplungselement ausgebildet sein. Auch andere, zueinander passende Formschluss- und Positionierelemente zur Bildung einer definierten Schnittstelle in Art einer codierten Verbindung sind möglich.

Die Erfindung betrifft außerdem ein Schnellwechselsystem mit einem vorstehend beschriebenen Adapter und einem mit dem Adapter kuppelbaren Schnellwechsler zum einfachen Wechseln eines Anbaugeräts an Fahrzeugen.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: ein erstes Ausführungsbeispiel eines Schnellwechselsystems mit einem Adapter und einem Schnellwechsler in einer gekoppelten Stellung;
- **Figur 2**: den Adapter des Schnellwechselsystems von Figur 1 in einer Perspektive;
- **Figur 3**: eine Detailansicht A des Adapters von Figur 2;
- **Figur 4**: den Schnellwechsler von Figur 1 in einer Perspektive;
- **Figur 5**: eine Detailansicht B des Schnellwechslers von Figur 4;
- **Figur 6**: ein zweites Ausführungsbeispiel eines Schnellwechselsystems mit einem Adapter und einem Schnellwechsler in einer gekoppelten Stellung;
- **Figur 7**: den Adapter des Schnellwechselsystems von Figur 6 in einer Perspektive;
- **Figur 8**: eine Detailansicht C des Adapters von Figur 7;
- **Figur 9**: den Schnellwechsler von Figur 6 in einer Perspektive und
- **Figur 10**: eine Detailansicht D des Schnellwechslers von Figur 9.

In Figur 1 ist ein erstes Ausführungsbeispiel eines Schnellwechselsystems mit einem Adapter 1 und einem zugehörigen Schnellwechsler 2 zum einfachen Wechseln von Anbaugeräten an Fahrzeugen, insbesondere Baumaschinen, in einer gekuppelten Stellung gezeigt. Mit einem derartigen Schnellwechselsystem können z.B. Schwenklöffel, Greifer, Scheren, Magnete, Verdichter, Hydraulikhammer oder andere mechanische bzw. hydraulische Anbaugeräte einfach und bequem von einer Fahrerkabine aus an einem Ausleger oder einem anderen Anbauteil eines Baufahrzeugs an- bzw. abgekuppelt werden.

Der in Figur 2 gesondert dargestellte, an einem Anbaugerät befestigbare Adapter 1 enthält eine Grundplatte 3 und zwei zueinander parallele, rechtwinklig zur Grundplatte 3 angeordnete und voneinander beabstandete Seitenwangen 4, zwischen denen ein erstes bolzenförmiges Kopplungselement 5 und ein davon in einem vorgegebenen Abstand beabstandetes zweites bolzenförmiges Kopplungselement 6 zur lösbaren Verbindung mit dem Schnellwechsler 2 angeordnet sind. Die beiden bolzenförmigen Kopplungselemente 5 und 6 sind mit ihren jeweiligen Enden in entsprechende Bohrungen 7 bzw. 8 in den beiden Seitenwangen 4 des Adapters 1 eingesteckt und dort fixiert.

Der in Figur 4 einzeln dargestellte Schnellwechsler 2 ist z.B. an einem Ausleger eines Baggers montierbar. Er enthält an einer Seite nach vorne offene, erste Aufnahmen 9 zur Aufnahme und Halterung des ersten bolzenförmigen Kopplungselements 5 und an der anderen Seite nach unten offene zweite Aufnahmen 10 zur Aufnahme des zweiten bolzenförmigen Kopplungselements 6. Die nach vorne offenen ersten Aufnahmen 9 sind klauen- oder gabelförmig ausgeführt. Die nach unten offenen Aufnahmen 10 weisen eine gekrümmte untere Anlagefläche 11 zur Anlage des zweiten bolzenförmigen Kopplungselements 6 auf. Der Schnellwechsler 2 enthält in Figur 4 erkennbare Führungsbohrungen 12, in denen zwei hier nicht erkennbare Verriegelungsbolzen verschiebbar geführt und hydraulisch zwischen einer eingezogenen Lösestellung und einer ausgefahrenen Verriegelungsstellung verfahrbar angeordnet sind. In der ausgefahrenen Verriegelungsstellung werden die nach unten offenen zweiten Aufnahmen 10 von den in den Führungsbohrungen 12 angeordneten Verriegelungsbolzen an der Unterseite geschlossen, so dass das zweite bolzenförmige Kopplungselement 6 von dem Verriegelungsbolzen untergriffen wird und der Adapter 1 am Schnellwechsler 2 gehalten werden kann.

In der gezeigten Ausführung enthält der Schnellwechsler 2 einen Träger 13, der an einer Seite zwei klauenförmige Aufnahmen 9 für das erste Kopplungselement 5 und auf der anderen Seite zwei Aufnahmen 10 für das zweite Kopplungselement 6 enthält. An zwei an der Oberseite des Trägers 13 angeordneten parallelen Seitenteilen 14 sind außerdem durchgängige Aufnahmeöffnungen 15 für nicht dargestellte Befestigungsbolzen zur Befestigung des Schnellwechslers 2 an einem Ausleger eines Baggers oder einem Anschlussteil eines anderen Baufahrzeugs vorgesehen.

Um den Adapter 1 an dem Schnellwechsler 2 anzukuppeln, wird der in der Regel an einem Ausleger eines Baggers angeordnete Schnellwechsler 2 zunächst so bewegt, dass das erste bolzenförmige Kopplungselement 5 am Adapter 1 in die klauenförmigen Aufnahmen 9 auf der einen Seite des Schnellwechslers 2 eingefahren wird. Dann wird der Schnellwechsler 2 mit noch zurückgezogenen Verriegelungsbolzen um das erste bolzenförmige Kopplungselement 5 so geschwenkt, dass das zweite bolzenförmige Kopplungselement 6 am Adapter 1 zur Anlage an den Anlageflächen 11 der nach unten offenen Aufnahmen 10 auf der anderen Seite des Schnellwechslers 2 gelangt. Anschließend können die in den Führungsbohrungen 12 im Träger 13 des Schnellwechslers 2 verschiebbar angeordneten Verriegelungsbolzen hydraulisch ausgefahren werden, so dass das zweite bolzenförmige Kopplungselement 6 am Adapter 1 von den beiden Verriegelungsbolzen an dem Schnellwechsler 2 untergriffen und der Adapter 1 somit an dem Schnellwechsler 2 gehalten wird.

Wie aus den Figuren 2 und 3 hervorgeht, weist das zu den klauenförmigen Aufnahmen 9 des Schnellwechslers 2 gehörende erste Kopplungselement 5 zwei voneinander beabstandete schlankere Kopplungsbereiche 16 zum Eingriff mit den klauenförmigen Aufnahmen 9 des Schnellwechslers 2 und einen dazwischen angeordneten Führungsbereich 17 mit einem gegenüber den Kopplungsbereichen 16 vergrößerten Querschnitt auf. In der gezeigten Ausführung ist das erste Kopplungselement 5 als Bolzen mit unterschiedlichen Durchmessern ausgeführt. In den Kopplungsbereichen 16 weist das bolzenförmige erste Kopplungselement 5 einen geringeren Durchmesser und im Führungsbereich einen gegenüber den Kopplungsbereichen 16 vergrößerten Durchmesser auf. In Figur 3 ist erkennbar, dass an den Übergängen von den äußeren Kopplungsbereichen 16 zu dem inneren Führungsbereich 17 seitliche Führungsflächen 18 vorgesehen sind. Durch den im Querschnitt erweiterten Führungsbereich 17 kann eine zusätzliche Führung des Adapters 1 an dem Schnellwechsler 2 erreicht werden Dadurch kann nicht nur eine Positionierhilfe beim Ankoppeln des Adapters an den Schnellwechsler, sondern auch eine verbesserte Führung im gekoppelten Zustand erreicht werden. Außerdem können z.B. betriebsbedingte Schwingungen und dadurch verursachte Schwingungsbrüche oder andere Beschädigungen reduziert werden. Durch die positionsgenauere Führung und Halterung können ferner Beschädigungen an den elektrischen oder hydraulischen Kupplungselementen vermieden werden. Darüber hinaus wir eine Verbesserung der Kraftübertragung erreicht.

In Figur 2 ist erkennbar, dass an dem zu den zweiten Aufnahmen 10 des Schnellwechslers 2 gehörenden zweiten bolzenförmigen Kopplungselement 6 des Adapters 1 ein Kupplungselementträger 19 zur Halterung von adapterseitigen Kupplungselementen für eine Kupplung mit schnellwechslerseitigen Kupplungselementen 2 befestigt ist. Über am Kupplungselementträger 19 angeordnete - hier nicht dargestellte - adapterseitige Kupplungselemente können zur Energieversorgung eines Anbaugeräts am Adapter 1 vorgesehene Energieanschlüsse beim Ankoppeln des Adapters 1 an den Schnellwechsler 2 automatisch mit entsprechenden Energieversorgungsleitungen am Schnellwechsler 2 verbunden werden. Dadurch kann ein Anbaugerät z.B. mit Hydraulikfluid, elektrischer Energie oder einem anderen Energieträger versorgt werden. Bei der gezeigten Ausführung ist der Kupplungselementträger 19 über Haltestege 20 an dem zweiten bolzenförmigen Kopplungselement 6 befestigt.

Auch das zweite Kopplungselement 6 kann zwei voneinander beabstandete schlankere Kopplungsbereiche 21 zum Eingriff mit den zugehörigen Aufnahmen 10 des Schnellwechslers 2 und einen dazwischen angeordneten Führungsbereich 22 mit einem gegenüber den Kopplungsbereichen 16 vergrößerten Querschnitt aufweisen. Das zweite Kopplungselement 6 kann aber auch auf der gesamten Länge einen gleichmäßigen Durchmesser haben.

In Figur 4 ist der zu dem Adapter 1 gehörende Schnellwechsler 2 gezeigt. Dieser weist zwischen den beiden klauenförmigen Aufnahmen 9 einen zurückversetzten oder ausgesparten Aufnahmebereich 23 zur Aufnahme des Führungsbereichs 17 am ersten Kopplungselement 5 des Adapters 1 auf. Der in Figur 5 vergrößert dargestellte Aufnahmebereich 23 ist an die Außenkontur des Führungsbereichs 17 angepasst. Er weist eine etwas größere Breite als der Führungsbereich 17 des ersten Kopplungselements 5 auf. Auch die Tiefe des Aufnahmebereichs 23 ist an den vergrößerten Querschnitt des Führungsbereichs 17 angepasst. Ferner können auch an dem Führungsbereich 17 seitliche Führungsflächen 24 vorgesehen sein.

In den Figuren 6 bis 10 ist ein weiteres Ausführungsbeispiel eines Schnellwechselsystems mit einem Adapter 1 und einem zugehörigen Schnellwechsler 2 zum einfachen Wechseln von Anbaugeräten an Fahrzeugen, insbesondere Baumaschinen, in einer gekuppelten Stellung gezeigt. Diese Ausführung unterscheidet sich von dem vorstehend beschriebenen Ausführungsbeispiel lediglich dadurch, dass an dem Kopplungselement 5 des Adapters 1 zusätzliche Positionierelemente 25 zum formschlüssigen Eingriff mit korrespondierenden Formschlusselementen 26 am Schnellwechsler 2 angeordnet sind. Dadurch kann eine weitere Führung und Positionierung erreicht werden. Außerdem kann auf diese Weise auch verhindert werden, dass ein nicht an die Anschlüsse des Schnellwechslers angepasster und damit nicht den Sicherheitsbestimmungen genügender Adapter mit einem Schnellwechsler gekoppelt wird. Die Ankopplung mechanisch baugleicher aber hydraulisch unterschiedlicher Schnellwechsler und Adapter kann so vermieden und somit die Sicherheit erhöht werden. Ansonsten entspricht der Aufbau des in Figur 7 gezeigten Adapters 1 und des in Figur 9 dargestellten Schnellwechslers 2 der vorherigen Ausführung, so dass einander entsprechende Bauteile mit denselben Bezugszeichen versehen sind. Bezüglich deren Aufbau und Funktion wird auf das erste Ausführungsbeispiel Bezug genommen.

Bei der in Figur 7 gezeigten Ausführung sind die Positionierelemente 25 an dem ersten Kopplungselement 5 des Adapters 1 als ringförmige Nuten ausgeführt. Die dazugehörigen Formschlusselemente 26 am Schnellwechsler 2 sind gemäß Figur 9 als Stege mit einem trapez- oder keilförmigen Querschnitt ausgebildet. Wie aus Figur 10 hervorgeht, sind die Formschlusselemente 26 bei der gezeigten Ausführung an einer innerhalb des Aufnahmebereichs 23 befestigten Leiste 27 angeordnet. Die Formschlusselemente 26 können aber auch an dem Schnellwechsler 2 angeformt sein. Die Positionierelemente 25 und die daugehörigen Formschlusselemente 26 sind sowohl von der Form als auch von der Anordnung aufeinander abgestimmt.

### Bezugszeichenliste

- 1: Adapter
- 2: Schnellwechsler
- 3: Grundplatte
- 4: Seitenwange
- 5: Erstes Kopplungselement
- 6: Zweites Kopplungselement
- 7: Bohrung
- 8: Bohrung
- 9: Erste Aufnahme
- 10: Zweite Aufnahme
- 11: Anlagefläche
- 12: Führungsbohrung
- 13: Träger
- 14: Seitenteil
- 15: Aufnahmeöffnung
- 16: Kopplungsbereich
- 17: Führungsbereich
- 18: Führungsfläche
- 19: Kupplungselementträger
- 20: Haltesteg
- 21: Kopplungsbereich
- 22: Führungsbereich
- 23: Aufnahmebereich
- 24: Führungsfläche
- 25: Positionierelement
- 26: Formschlusselement
- 27: Leiste

## Patentansprüche

1. Adapter (1) für ein Schnellwechselsystem zum Wechseln von Anbaugeräten an einer Baumaschine, der zwischen zwei Seitenwangen (4) in einem vorgegebenen Abstand voneinander angeordnete Kopplungselemente (5, 6) zur Verbindung des Adapters (1) mit einem Schnellwechsler (2) enthält, wobei zumindest eines der beiden Kopplungselemente (5, 6) zwei voneinander beabstandete schlankere Kopplungsbereiche (16, 21) zum Eingriff mit dazugehörigen Aufnahmen (9, 11) des Schnellwechslers (2) und einen dazwischen angeordneten Führungsbereich (17, 22) mit einem gegenüber den Kopplungsbereichen (16, 21) vergrößerten Querschnitt aufweist, **dadurch gekennzeichnet, dass** das mindestens eine Kopplungselement (5, 6) mit den beiden voneinander beabstandeten schlankeren Kopplungsbereichen (16, 21) und dem dazwischen angeordneten Führungsbereich (17, 22) als zylindrischer Bolzen mit einem geringeren Durchmesser in den Kopplungsbereichen (16, 21) und einem vergrößerten Durchmesser im Führungsbereich (17, 22) ausgebildet ist.

2. Adapter (1) nach Anspruch 1, **dadurch gekennzeichnet, dass** beide Kopplungselemente (5, 6) als zylindrische Bolzen mit einem geringeren Durchmesser in den Kopplungsbereichen (16, 21) und einem vergrößerten Durchmesser im Führungsbereich (17, 22) ausgebildet sind.

3. Adapter (1) nach Anspruch 1 oder 2, **dadurch gekennzeichnet, dass** an den Übergängen von den äußeren Kopplungsbereichen (16, 21) zu dem inneren Führungsbereich (17) seitliche Führungsflächen (18) vorgesehen sind.

4. Adapter (1) nach einem der Ansprüche 1 bis 3, **dadurch gekennzeichnet, dass** das mindestens eine Kopplungselement (5, 6) einteilig ausgebildet oder aus mehreren Teilen zusammengesetzt ist.

5. Adapter (1) nach einem der Ansprüche 1 bis 4, **dadurch gekennzeichnet, dass** an mindestens einem der Kopplungselemente (5, 6) zusätzliche Positionierelemente (25) zum formschlüssigen Eingriff mit korrespondierenden Formschlusselementen (26) am Schnellwechsler angeordnet sind.

6. Adapter (1) nach Anspruch 5, **dadurch gekennzeichnet, dass** die Positionierelemente (25) an dem Kopplungselement (5) als Nuten zu Eingriff vorstehender Formschlusselemente (26) am Schnellwechsler (2) ausgebildet sind.

7. Adapter (1) nach Anspruch 5 oder 6, **dadurch gekennzeichnet, dass** die Positionierelemente (25) an dem Führungsteil (17) des Kopplungselements (5) angeordnet sind.

8. Schnellwechsler (2) zum Ankoppeln von Anbaugeräten an einer Baumaschine, der an einer Seite erste Aufnahmen (9) zur Aufnahme eines ersten Kopplungselements (5) und an der anderen Seite zweite Aufnahmen (11) zur Aufnahme eines zweiten Kopplungselements (6) enthält, wobei zumindest zwischen den ersten Aufnahmen (9) ein zurückversetzter oder ausgesparter Aufnahmebereich (23) zur Aufnahme eines im Querschnitt erweiterten Führungsbereichs (17) des ersten Kopplungselements (5) vorgesehen ist, **dadurch gekennzeichnet, dass** der Aufnahmebereich (23) zur Aufnahme des als zylindrischer Bolzen mit einem vergrößerten Durchmesser im Führungsbereich (17) ausgebildeten ersten Kopplungselements (5) ausgebildet ist.

9. Schnellwechsler (2) nach Anspruch 8, **dadurch gekennzeichnet, dass** an dem zurückversetzten oder ausgesparten Aufnahmebereich (23) seitliche Führungsflächen (24) vorgesehen sind.

10. Schnellwechsler (2) nach Anspruch 8 oder 9, **dadurch gekennzeichnet, dass** in dem Aufnahmebereich (23) zusätzliche Formschlusselemente (26) zum formschlüssigen Eingriff mit korrespondierenden Positionierelementen (25) am ersten Kopplungselement (5) angeordnet sind.

11. Schnellwechsler (2) nach Anspruch 10, **dadurch gekennzeichnet, dass** die Formschlusselemente (26) an einer innerhalb des Aufnahmebereichs (23) befestigten Leiste (27) angeordnet sind.

12. Schnellwechselsystem mit einem Adapter (1) und einem mit dem Adapter (1) kuppelbaren Schnellwechsler (2), **dadurch gekennzeichnet, dass** der Adapter (1) nach einem der Ansprüche 1 bis 7 und der Schnellwechsler (2) nach einem der Ansprüche 8 bis 11 ausgebildet sind.

## Claims

1. Adapter (1) for a quick coupler system for changing attachments on a construction machine, which adapter (1) contains coupling elements (5, 6) arranged between two side plates (4) at a predetermined distance from one another for connecting the adapter (1) to a quick coupler (2), at least one of the two coupling elements (5, 6) having two spaced-apart slimmer coupling areas (16, 21) for engaging with associated receptacles (9, 11) of the quick coupler (2) and a guiding area (17, 22) arranged in-between having an enlarged cross-section compared to the coupling areas (16, 21), **characterized in that** the at least one coupling element (5, 6) with the two spaced-apart slimmer coupling areas (16, 21) and the guiding area (17, 22) arranged in-between is designed as a cylindrical bolt with a smaller diameter in the coupling areas (16, 21) and an enlarged diameter in the guiding area (17, 22).

2. Adapter (1) according to claim 1, **characterized in that** both coupling elements (5, 6) are designed as cylindrical bolts with a smaller diameter in the coupling areas (16, 21) and an enlarged diameter in the guiding area (17, 22).

3. Adapter (1) according to claim 1 or 2, **characterized in that** lateral guiding surfaces (18) are provided at the transitions from the outer coupling areas (16, 21) to the inner guiding area (17).

4. Adapter (1) according to one of claims 1 to 3, **characterized in that** the at least one coupling element (5, 6) is formed in one piece or is composed of several parts.

5. Adapter (1) according to one of claims 1 to 4, **characterized in that** additional positioning elements (25) are arranged on at least one of the coupling elements (5, 6) for positive engagement with corresponding positive-locking elements (26) on the quick coupler.

6. Adapter (1) according to claim 5, **characterized in that** the positioning elements (25) on the coupling element (5) are formed as grooves for engagement of projecting positive locking elements (26) on the quick coupler (2).

7. Adapter (1) according to claim 5 or 6, **characterized in that** the positioning elements (25) are arranged on the guiding part (17) of the coupling element (5).

8. Quick coupler (2) for coupling attachments to a construction machine, which includes first receptacles (9) on one side for receiving a first coupling element (5) and second receptacles (11) on the other side for receiving a second coupling element (6), wherein at least between the first receptacles (9) a backwards shifted or recessed receiving area (23) is provided for receiving a guiding area (17), which is enlarged in cross-section, of the first coupling element (5), **characterized in that** the receiving area (23) is designed for receiving the first coupling element (5), which is designed as a cylindrical bolt with an enlarged diameter in the guiding area (17).

9. Quick coupler (2) according to claim 8, **characterized in that** lateral guiding surfaces (24) are provided on the backwards shifted or recessed receiving area (23).

10. Quick coupler (2) according to claim 8 or 9, **characterized in that** additional positive-locking elements (26) are arranged in the receiving area (23) for positive engagement with corresponding positioning elements (25) on the first coupling element (5).

11. Quick coupler (2) according to claim 10, **characterized in that** the positive locking elements (26) are arranged on a rail (27) fixed inside the receiving area (23).

12. Quick coupler system with an adapter (1) and a quick coupler (2) which can be coupled to the adapter (1), **characterized in that** the adapter (1) is designed according to one of claims 1 to 7 and the quick coupler (2) according to one of claims 8 to 11.

## Revendications

1. Adaptateur (1) pour un système de changement rapide pour le changement d'appareils rapportés sur un engin de chantier qui contient des éléments de couplage (5, 6) agencés entre deux joues latérales (4) à une distance prédéfinie l'un de l'autre pour la liaison de l'adaptateur (1) avec un changeur rapide (2), dans lequel au moins un des deux éléments de couplage (5, 6) présente deux zones de couplage (16, 21) plus minces espacées l'une de l'autre pour la prise avec des logements (9, 11) afférents du changeur rapide (2) et une zone de guidage (17, 22) agencée entre elles avec une section transversale agrandie par rapport aux zones de couplage (16, 21), **caractérisé en ce que** l'au moins un élément de couplage (5, 6) est réalisé avec les deux zones de couplage (16, 21) plus minces espacées l'une de l'autre et la zone de guidage (17, 22) agencée entre elles comme boulon cylindrique avec un diamètre plus faible dans les zones de couplage (16, 21) et un diamètre augmenté dans la zone de guidage (17, 22).

2. Adaptateur (1) selon la revendication 1, **caractérisé en ce que** les deux éléments de couplage (5, 6) sont réalisés comme boulons cylindriques avec un diamètre plus faible dans les zones de couplage (16, 21) et un diamètre augmenté dans la zone de guidage (17, 22) .

3. Adaptateur (1) selon la revendication 1 ou 2, **caractérisé en ce que** des surfaces de guidage (18) latérales sont prévues au niveau des transitions des zones de couplage (16, 21) extérieures à la zone de guidage (17) intérieure.

4. Adaptateur (1) selon l'une quelconque des revendications 1 à 3, **caractérisé en ce que** l'au moins un élément de couplage (5, 6) est réalisé d'un seul tenant ou est composé de plusieurs parties.

5. Adaptateur (1) selon l'une quelconque des revendications 1 à 4, **caractérisé en ce que** des éléments de positionnement (25) supplémentaires sont agencés pour la prise à complémentarité de formes avec des éléments de complémentarité de formes correspondants (26) sur le changeur rapide au niveau d'au moins un des éléments de couplage (5, 6).

6. Adaptateur (1) selon la revendication 5, **caractérisé en ce que** les éléments de positionnement (25) sont réalisés au niveau de l'élément de couplage (5) comme rainures pour la prise d'éléments de complémentarité de formes (26) en saillie sur le changeur rapide (2).

7. Adaptateur (1) selon la revendication 5 ou 6, **caractérisé en ce que** les éléments de positionnement (25) sont agencés au niveau de la partie de guidage (17) de l'élément de couplage (5).

8. Changeur rapide (2) pour le couplage d'appareils rapportés sur un engin de chantier qui contient sur un côté des premiers logements (9) pour le logement d'un premier élément de couplage (5) et sur l'autre côté des deuxièmes logements (11) pour le logement d'un deuxième élément de couplage (6), dans lequel au moins entre les premiers logements (9), une zone de logement (23) retirée ou évidée est prévue pour le logement d'une zone de guidage (17) élargie en section transversale du premier élément de couplage (5), **caractérisé en ce que** la zone de logement (23) est réalisée pour le logement du premier élément de couplage (5) réalisé comme boulon cylindrique avec un diamètre augmenté dans la zone de guidage (17).

9. Changeur rapide (2) selon la revendication 8, **caractérisé en ce que** des surfaces de guidage (24) latérales sont prévues au niveau de la zone de logement (23) retirée ou évidée.

10. Changeur rapide (2) selon la revendication 8 ou 9, **caractérisé en ce que** dans la zone de logement (23), des éléments de complémentarité de formes (26) supplémentaires sont agencés pour la prise à complémentarité de formes avec des éléments de positionnement (25) correspondants sur le premier élément de couplage (5).

11. Changeur rapide (2) selon la revendication 10, **caractérisé en ce que** les éléments de complémentarité de formes (26) sont agencés au niveau d'une baguette (27) fixée dans la zone de logement (23).

12. Système de changement rapide avec un adaptateur (1) et un changeur rapide (2) couplable avec l'adaptateur (1), **caractérisé en ce que** l'adaptateur (1) est réalisé selon l'une quelconque des revendications 1 à 7 et le changeur rapide (2) est réalisé selon l'une quelconque des revendications 8 à 11.
